# FASCICULE DE BREVET EUROPEEN

(11) **EP 0 011 526 B1**
(45) Date de publication et mention de la délivrance du brevet: **09.02.1983**
(21) Numéro de dépôt: 79400741.9
(22) Date de dépôt: 12.10.1979
(51) Int. Cl.: D06B 3/28, B65H 17/00

(54) **Perfectionnements apportés aux machines de traitement aqueux des tissus en pièces**
Verbesserungen an Einrichtungen zur Nassbehandlung von Geweben
Improvements applied to machines for the wet treatment of pieces of fabric

(30) Priorité: 27.10.1978 FR 7830557
(43) Date de publication de la demande: 28.05.1980
(73) Titulaire: BARRIQUAND, Société dite:, F-42300 Roanne (FR)
(72) Inventeur: Barriquand, Bernard, F-42300 Roanne (FR)
(74) Mandataire: Ores, Irène

## Description

La présente invention est relative à perfectionnements apportés aux machines de traitements aqueux, tels que teinture ou blanchiment par exemple, de tissus en pièces, et elle concerne plus particulièrement des perfectionnements apportés aux systèmes de circulation, de pliage, de stockage et de déchargement des tissus en pièces dans de telles machines. L'on entend par "tissus en pièces", aussi bien les tissus chaine et trame que les tissus tricotés ouverts ou en boyaux, ou rectilignes.

Les machines de teinture de tissus en pièces connues dans l'Art antérieur, qu'il s'agisse des barques de teinture à rapport de bain très long, des machines à tuyère ou à boîte de débordement qui utilisent un rapport de bain long, ou des machines récentes à rapport de bain court, sont équipées de moyens destinés à assurer la circulation des pièces de tissu dans la machine et leur pliage. C'est ainsi que les barques, qui ont un rapport de bain de l'ordre de 1:20 à 1:30, sont généralement équipées, pour le pliage du tissu, d'un rouleau ovale ou triangulaire qui dépose le tissu en plis sur un plan incliné en plein bain. Toutefois, dans ce type de machines de teinture, la circulation du tissu, qui est introduit à raison d'une multiplicité de brins de faible longueur (200 m au maximun), et son déplacement jusqu'au compartiment de stockage, sont assurés par le bain de teinture, qui perturbe le pliage et qui provoque la formation de boucles et de noeuds dans le tissu, qui gênent la circulation de celui-ci et ont une incidence défavorable sur la qualité de la teinture.

Dans les machines de teinture à tuyère ou à boîte de débordement classiques, qui utilisent un rapport de bain de l'ordre de 1:8 à 1:10, le déplacement du tissu est également assuré par le bain de teinture, le pliage étant réalisé à la sortie du système de teinture à l'aide de moyens mécaniques tels que coude, cône, perforé ou non, plan incliné ou en utilisant l'espace intérieur même de la machine; dans ces machines, l'intervention du bain de teinture pour assurer le déplacement du tissu a également pour effet de perturber le pliage et d'être à l'origine de la formation de boucles et de noeuds qui gênent la circulation du tissu et altèrent la qualité de la teinture.

Les machines à rapport de bain très court (1:1,5 à 1:2) permettent un stockage du tissu sensiblement plus satisfaisant que les autres machines de teinture connues dans l'Art antérieur, en ce que la matière textile y est stockée en dehors du bain et n'est, de ce fait, soumise à aucune perturbation due au bain, puisque ce n'est plus ce dernier qui fait avancer le tissu, celui-ci - étant déplacé uniquement par des moyens mécaniques. Toutefois, dans le cas du traitement de tissus légers et/ou du traitement dans la machine de plusieurs brins à la fois, par un même système de teinture, avec le stockage du tissu dans un même compartiment de stockage, il peut encore néanmoins se former des boucles et des noeuds dans le tissu, qui gênent la circulation de ce dernier et altèrent la qualité de la teinture, malgré l'emploi de moyens mécaniques, qui sont généralement constitués soit par la rotation du compartiment de stockage, soit par un plan incliné sur lequel tombe le stock de tissu, qui en est déchargé par pivotement du plan incliné.

De plus, même dans des machines dans lesquelles le déplacement du tissu n'est pas provoqué par le bain de teinture, comme c'est le cas dans les machines à rapport de bain très court connues mentionnées plus haut, le bain de teinture vient néanmoins interférer avec le pliage et le stockage du tissu, pour les gêner: en effet, le système de teinture est placé à la descente du tissu, juste avant le retour de ce dernier dans le compartiment de stockage, en sorte que le bain projeté hors du système de teinture situé à la descente du tissu, perturbe, même dans de telles machines, les opérations de pliage, notamment dans le cas où deux brins sont en circulation dans le même système, dans lequel le bain de teinture projeté hors du système de teinture situé à la descente du tissu peut provoquer la séparation des deux brins, lors des opérations de pliage et de stockage, une telle séparation pouvant entraîner, à la remontée, la formation de boucles ou de noeuds.

Pour minimiser les perturbations en résultant sur le pliage, on a tendance à réduire le qébit du bain dans le système de teinture en vue de l'optimisation des opérations de pliage et de stockage, mais au détriment des opérations de teinture.

On connaît également une machine de traitement aqueux, selon la Demande de Brevet allemand DT-A-2 608 527, pour la teinture et/ou le blanchiment de tissus en pièces, équipée d'un système de teinture comportant une tuyère, et des moyens de circulation du tissu constitués par une tubulure. Cette machine comporte un tambour fixe dans lequel sont logées une ou plusieurs cuves de traitement pouvant être animées d'un mouvement de rotation, sous l'action du poids du tissu en pièces.

Pour permettre ce mouvement, les cuves de traitement présentent un axe longitudinal horizontal, situé très légèrement au-dessus de l'axe longitudinal horizontal du tambour.

Le système de teinture est disposé dans la partie supérieure du tambour, c'est-à-dire à la remontée du tissu du fond de la cuve constituant compartiment de stockage.

Après passage dans le système de teinture, les pièces à traiter retournent dans la partie "stockage" des cuves en passant à travers un conduit de guidage.

Une telle machine présente d'une part l'inconvénient de ne pouvoir être équipée que d'un seul système de teinture.

D'autre part, le tissu traité est stocké sur lui-même. S'agissant d'une quantité importante de tissu, de l'ordre de 100 kg de part et d'autre du point le plus bas de la cuve, le tissu stocké est soumis à de fortes pressions dans des conditions de pliage qui ne sont pas régulières, causant des risques d'endommagement du tissu, préjudiciables à sa qualité.

Un tel écrasement du tissu stocké est inévitable dans une machine à axe horizontal, la circulation du tissu dans le compartiment de stockage à grand volume s'effectuant sensiblement dans un plan vertical où s'exercent les forces représentatives du poids du tissu sur lui-même.

Par ailleurs, dans les machines de traitement aqueux, et notamment de tainture, connues dans l'Art antérieur, le déchargement du stock de tissu traité est réalisé à l'aide d'un anneau et d'un rouleau de déchargement. Toutefois, la solution existante n'est satisfaisante que pour autant que les dispositifs de déchargement du tissu traité ne déchargent qu'un seul brin, car au-delà d'un brin, les brins de tissu à décharger s'amalgament en formant des torsions qui gênent considérablement le déchargement et peuvent même provoquer son arrêt.

La présente invention a en conséquence pour but de pourvoir à une machine de traitement aqueux, notamment de teinture, de blanchiment ou autres, des tissus en pièces, qui répond mieux aux nécessités de la pratique que les machines visant aux mêmes buts antérieurement connues, notamment en ce qu'elle est pourvue de systèmes de circulation, de pliage, de stockage et de déchargement qui éliminent les inconvénients des systèmes correspondants connus dans l'Art antérieur.

La présente invention a pour objet une machine conforme à la Revendication 1.

La machine conforme à la présente invention convient aussi bien aux traitements à la pression atmosphérique qu'aux traitements à hautes températures.

Selon un mode de réalisation avantageux de la machine objet de la présente invention, le dispositif de réception et de guidage du tissu vers le compartiment de stockage, est constitué par une boîte en forme de J.

Selon encore un autre mode de réalisation de la machine objet de la présente invention, cette dernière comporte un deuxième système de teinture monté sur le parcours de tetour du tissu vers le compartiment de stockage, entre lesdits moyens mécaniques de retour du tissu et le dispositif de réception et de guidage du tissu vers le compartiment de stockage.

Conformément à l'invention, des moyens de pliage du tissu sont associés aux moyens mécaniques de retour du tissu susdits.

Egalement conformément à l'invention, dans le cas où la machine objet de la présente invention, comprend un premier système de teinture disposé à la remontée du tissu et un deuxième système de teinture disposé à la descente du tissu, elle peut également être pourvue de moyens de pliage, qui, dans ce cas, sont intercalés entre le deuxième système de teinture monté à la descente du tissu, et le dispositif de réception et de guidage du tissu vers le compartiment de stockage.

Selon un autre mode de réalisation de la machine objet de la présente invention, les moyens de pliage du tissu font partie intégrante des moyens de retour du tissu dans le compartiment de stockage.

Conformément à une disposition avantageuse de ce mode de réalisation, les moyens intégrés de retour et de pliage du tissu sont constitués par un rouleau moteur de section non cylindrique, et en particulier de section ovale, polygonale, ou par un disque plat, ou bien encore ils sont constitués par un rouleau cylindrique d'axe incliné sur l'horizontale dont le flasque opposé à celui associé à l'extrémité du rouleau qui repose sur l'horizontale, peut éventuellement être dissocié de l'extrémité correspondante du rouleau et être disposé sur l'axe horizontal sur lequel le rouleau est incliné.

Selon un autre mode de réalisation de la machine objet de la présente invention, les moyens de pliage du tissu sont distincts des moyens de retour du tissu dans le compartiment de stockage.

Dans ce cas, conformément à une disposition avantageuse de ce mode de réalisation, les moyens de retour du tissu dans le compartiment de stockage sont constitués par un rouleau moteur cylindrique d'appel du tissu, auquel sont associés des moyens de pliage du tissu, lesquels sont avantageusement constitués, conformément à l'invention, par un anneau ou par un double-entonnoir animé d'un mouvement circulaire ou d'un mouvement de va-et-vient avantageusement linéaire. Ces moyens de pliage sont avantageusement montés à la suite du rouleau d'appel. Ils peuvent toutefois également être montés avant le rouleau d'appel, c'est-à-dire entre la sortie du système de teinture disposé à la remontée du tissu et le rouleau d'appel.

Conformément à l'invention, dans le cas où la machine objet de la présente invention est équipée de deux systèmes de teinture montés respectivement à la remontée et à la descente du tissu, de part et d'autre des moyens mécaniques de retour du tissu vers le compartiment de stockage, tels que rouleau cylindrique par exemple, elle peut également être équipée des moyens de pliage précités, tells qu'anneau ou double-entonnoir, par exemple, ces moyens de pliage étant alors avantageusement prévus entre la sortie du deuxième système de teinture et l'entrée du dispositif de réception et de guidage du tissu vers le compartiment de stockage.

Selon un mode de réalisation avantageux de la boîte en forme de J de réception et de guidage du tissu vers le compartiment de stockage, cette dernière est équipée d'un dispositif de sécurité qui détecte un stockage trop haut du tissu dans la boîte en forme de J et provoque l'arrêt des moyens de retour du tissu et éventuellement l'inversion de leur sens de fonctionnement jusqu'à l'évacuation du trop-plein de ladite boîte.

Selon encore un autre mode de réalisation avantageux de la machine objet de la présente invention, celle-ci est pourvue d'un dispositif de sécurité associé au compartiment de stockage, qui comporte des moyens de détection de toute anomalie de l'avancement du stock de tissu dans ledit compartiment et des moyens pour le réglage de la vitesse de déplacement du stock de tissu dans le ou les compartiments de stockage.

Conformément à une disposition avantageuse de l'invention, un tel dispositif de sécurité est constitué par une paroi pivotante associée à un interrupteur de fin de course, lui-même éventuellement associé à un variateur de vitesse qui règle la vitesse de fonctionnement des moyens mécaniques de déplacement du tissu associés au compartiment de stockage, laquelle paroi pivotante détecte le passage du stock de tissu en plis, prêt à la remontée, et dont le pivotement provoque l'arrêt et/ou le réglage de la vitesse de fonctionnement desdits moyens de déplacement du tissu.

Selon encore un autre mode de réalisation de la machine objet de l'invention, la circulation du tissu et l'écoulement du bain, de teinture par exemple, dans le système de teinture ou autre, ont lieu à contre-courant l'un de l'autre.

Conformément à l'invention, les moyens de déchargement du stock de tissu traité, de la machine, comprennent autant d'anneaux qu'il y a de brins à décharger et au moins un rouleau moteur de déchargement monté en aval des anneaux, et sont caractérisés en ce qu'ils sont en outre pourvus d'au moins un organe apte à être entraîné en rotation ou en pivotement en présence d'une torsion pour défaire celle-ci, et d'au moins un bac de réception du ou des brins de tissu déchargé(s).

Selon une disposition avantageuse de ce mode de réalisation, l'organe apte à être entraîné en rotation ou en pivotement, est constitué par un entonnoir solidaire de la machine, auquel est ou sont solidarisés l'anneau ou les anneaux destinés au passage d'un brin du tissu, lequel entonnoir est entraîné en rotation ou en pivotement par la détection de la présence de torsions et s'arrête en l'absence de passage de torsions.

Selon une autre disposition avantageuse de ce mode de réalisation, l'organe apte à être entraîné en rotation ou en pivotement est constitué par deux tiges solidaires entre elles d'une part et de l'anneau ou des anneaux d'autre part.

Selon encore une autre disposition avantageuse de ce mode de réalisation, l'organe apte à être entraîné en rotation ou en pivotement est constitué par une plaque rotative ou pivotante sur laquelle est monté au moins un bac de réception du ou des brins de tissu déchargé(s), laquelle plaque porte une tige axiale qui supporte à son extrémité supérieure, respectivement l'anneau ou les anneaux et le ou les rouleaux moteurs de déchargement, l'entraînement en rotation de l'ensemble étant déterminé par la détection de la présence de torsions.

Conformément à l'invention, le bac de réception du tissu déchargé comprend, dans le cas de l'application du dispositif de déchargement conforme à l'invention, au déchargement d'une pluralité de brins, autant de compartiments que de brins à décharger, ou bien il est remplacé par une pluralité de chariots indépendants contigüs.

L'on comprendra aisément que le bac de réception du tissu, ou compartiment de stockage, peut être multiple et notamment comporter plusieurs compartiments concentriques ou superposés comportant soit un seul rouleau d'appel coopérant avec les compartiments multiples, soit autant de rouleaux d'appel que de compartiments.

Outre les dispositions qui précèdent, l'invention comprend encore d'autres dispositions, qui ressortiront de la description qui va suivre.

L'invention vise plus particulièrement les machines de traitement aqueux des tissus en pieces, conformes aux dispositions qui précèdent, ainsi que les moyens propres à leur réalisation et les installations industrielles dans lesquelles elles sont incluses.

L'invention sera mieux comprise à l'aide du complément de description qui va suivre, qui se réfère aux dessins annexés dans lesquels:
- les figures 1, 2 et 3 représentent, respectivement, des vues schématiques frontale, latérale et de dessus d'un mode de réalisation d'une machine de traitement aqueux de tissus en pièces conforme à la présente invention;
- la figure 4 est une vue en coupe partielle du dispositif représenté aux figures 1, 2, 3, en fonctionnement;
- les figures 5 et 6 représentent schématiquement deux modes de réalisation des moyens de retour et de pliage du tissu;
- la figure 7 représente une vue en coupe schématique partielle d'un mode de réalisation d'une machine de traitement aqueux, conforme à l'invention, en fonctionnement, équipée de moyens de déplacement mécaniques du tissu, constitués par un tapis roulant;
- la figure 8 représente une vue analoque à celle de la figure 4, d'une machine conforme à l'invention équipée de deux systèmes de teinture montés respectivement à la remontée et à la descente du tissu, et
- les figures 9, 10 et 11 représentent, en des vues schématiques en élévation, divers modes de réalisation d'un dispositif de déchargement de brins de tissu conforme à la présente invention.

Il doit être bien entendu, toutefois, que ces dessins et les parties descriptives correspondantes, sont donnés uniquement à titre d'illustration de l'objet de l'invention, dont ils ne constituent en aucune manière une limitation.

Bien qu'on ait représenté très schématiquement aux dessins, et notamment aux figures 1 à 4, 7 et 8, une machine de traitement aqueux, et plus particulièrement de teinture de tissus en pièce, à tuyère ou à injecteur 1, à boîte de débordement 2, à tube de guidage et d'imprégnation 3, et comportant au moins un compartiment de stockage 4 réalisé sous forme de couronne, rotatif autour de son axe vertical et perforé au moins dans ses parties basses, à rapport de bain très court, l'on comprendra cependant aisément que les systèmes de circulation, de pliage, de stockage et de déchargement qui font l'objet de la présente invention, conviennent à tous les types de machines de traitement aqueux de tissus en pièce, c'est-à-dire aussi bien aux machines susdites à rapport de bain très court, dont les nouveaux systèmes conformes à l'invention améliorent encore le fonctionnement et les performances, qu'aux machines à rapport de bain long ou très long. A noter que ledit ou lesdits compartiments de stockage est ou sont montés à l'intérieur d'un cylindre fixe 35.

Conformément à la présente invention, le système de teinture qui peut comprendre, à titre d'exemple non limitatif, une tuyère ou une rampe d'injecteurs 1, un tube de guidage et d'imprégnation 3, une boîte de débordement 2, est monté à la remontée du tissu 5, à proximité de sa sortie du compartiment de stockage, désigné d'une façon générale par la référence 4. Une telle disposition présente de grands avantages par rapport aux machines de l'Art antérieur où le système de teinture se trouve à la descente du tissu, c'est-à-dire à proximité du compartiment de stockage, et où le bain projeté hors du système de teinture, interfère avec le pliage du tissu et rend le pliage et le stockage erratiques, notamment dans le cas où deux brins sont en circulation dans le même système de teinture pour aboutir dans un même compartiment de stockage. Au contraire, dans la machine conforme à l'invention, dans laquelle le système de teinture est situé à la remontée du tissu, c'est-à-dire avant les moyens de retour du tissu vers le compartiment de stockage, le bain de teinture sortant du système de teinture s'écoule ou est projeté sur le tissu 5 à sa sortie du compartiment de stockage 4, en sorte que lorsqu'il entre dans la zone de pliage et de stockage, il n'y a plus possibilité d'interférence du bain avec le pliage du tissu.

A noter que la circulation du tissu 5 dans le système de teinture a lieu à contre-courant de la circulation du bain de teinture, dans l'exemple considéré. Il est cependant possible d'orienter la tuyère 1 de manière à provoquer la circulation du tissu et du bain dans le même sens, c'est-à-dire à faire remonter le bain en même temps que le tissu, dans la machine.

A sa sortie de la boite de débordement 2, l'avancement du tissu 5 est assuré par un rouleau d'appel moteur. Selon l'un des modes de réalisation de l'invention, le rouleau d'appel moteur joue en même temps le rôle de dispositif de pliage; il est alors nécessaire de donner à ce rouleau une forme autre que cylindrique: cf. par exemple les figures 2, 4, 5 et 7 où le rouleau d'appel moteur 6 présente une section ovale, étant entendu qu'un rouleau présentant une section polygonale, par exemple triangulaire, permettrait d'obtenir un pliage comparable, La section non circulaire du rouleau 6 provoque la formation de plis réguliers. Ces plis peuvent être obtenus, selon un autre mode de réalisation de l'invention en associant un rouleau d'appel moteur 7 cylindrique, qui joue uniquement le rôle de rouleau de déplacement du tissu à sa sortie du système de teinture, à un dispositif de formation de plis qui peut être constitué par un anneau (non représenté) ou par un double entonnoir 8 (cf. figure 6) dans lequel passe le tissu en aval du rouleau d'appel 7. Conformément à l'invention, pour obtenir la formation de plis réguliers, il est avantageux que le dispositif tel qu'anneau ou double entonnoir, soit animé d'un mouvement circulaire ou d'un mouvement de va-et-vient, ce dernier de préférence linéaire. On obtient, avec ce dispositif à rouleau d'appel cylindrique et à système de formation de plis tel qu'un anneau ou un double entonnoir 8, une formation de plis plus réguliers encore, en disposant l'anneau ou le double entonnoir 8 avant le rouleau d'appel 7, entre la boite de débordement et ce dernier, car une telle disposition confère au tissu sur le rouleau d'appel 7 un double mouvement d'avancement et de va-et-vient.

Conformément à l'invention, la formation de plis peut être obtenue par d'autres moyens que ceux qui viennent d'être décrits, et notamment en utilisant un disque plat 9 tel que celui représenté à la figure 5, ou en utilisant un rouleau cylindrique incliné sur l'horizontale. Dans ce dernier cas, des gorges doivent être ménagées sur le rouleau, au voisinage de ses extrémités, pour assurer le maintien en place du tissu sur le rouleau. Il n'est pas nécessaire de ménager des gorges au voisinage des extrémités du rouleau lorsqu'on utilise un rouleau cylindrique incliné sur l'horizontale, dont les flasques sont disposés parallèlement entre eux dans des plans perpendiculaires à l'axe horizontal sur lequel le rouleau est incliné, les flasques jouant alors le rôle de maintein du tissu précédemment dévolu aus gorges. Les plis formés par le dispositif de pliage conforme à l'invention (6 des figures 1, 2, 4 et 7; 9 de la figure 5; 7-8 de la figure 6, ou des dispositifs équivalents) tombent dans la boîte en forme de J, 10, qui est disposée immédiatement au-dessous du dispositif de pliage, dans laquelle ils sont emmagasinés régulièrement sur toute la largeur de cette dernière, sans subir de modification, puisqu'il n'y a aucune circulation de bain. La partie inférieure du J de la boîte en forme de J, 10, débouche dans le compartiment de stockage 4 dans lequel elle dépose le tissu en plis 11 qu'elle a commencé à emmagasiner. Dans le compartiment de stockage 4, le tissu conserve pendant toute sa phase de stockage, sa forme en plis 11 sans perturbations, puisqu'il n'y a aucune circulation de bain. Dans certains cas, la formation de plis dans la boîte 10 en forme de J est suffisamment régulière, du fait de la conformation particulière de ladite boîte, pour pouvoir renoncer à la disposition de moyens de pliage particuliers, le rouleau d'appel 7 étant alors choisi de forme cylindrique.

La remontée du tissu dans le système de teinture, pour subir un nouveau traitement dans la machine, est obtenue non pas à l'aide du bain de teinture lui-même, comme dans l'Art antérieur, mais essentiellement par les moyens mécaniques de retour du tissu décrits dans ce qui précède.

Du fait qu'il n'y a aucune interférence entre le bain et le processus de pliage, on obtient une continuité et une rapidité satisfaisantes du déplacement, du pliage et du stockage du tissu dans la machine conforme à la présente invention, et, par suite, des vitesses de circulation extrêmement élevées du tissu dans la machine. La disposition du système de teinture à la remontée du tissu permet en outre d'augmenter de façon optimale du point de vue des exigences de la teinture, les débits du bain de teinture dans le système de teinture de manière à améliorer la qualité de la teinture dans une mesure impossible à atteindre avec les techniques de l'Art antérieur, l'amélioration de la qualité de la teinture à chaque passage du tissu dans la machine étant de nature à réduire le nombre de ces passages et, par voie de conséquence, à réduire le prix de revient des opérations réalisées dans la machine et à augmenter le rendement de cette dernière.

Il y a lieu de mentionner, en outre, que le dispositif de circulation, pliage et stockage conforme à l'invention, permet d'augmenter considérablement la capacité de la machine, en permettant de réaliser simultanément le traitement aqueux de plusieurs brins de tissu dans un seul et même système de teinture et leur stockage dans un seul et même compartiment, Toutes les tentatives faites avec les machines conformes à l'Art antérieur, pour faire circuler plus d'un brin à la fois dans un seul et même système de teinture, et réaliser le stockage dans un seul et même compartiment, se sont soldées par des échecs, en particulier, lorsque les brins soumis au traitement étaient des tissus légers ou des tissus à mailles: en effet, la circulation de plusieurs brins de tissus légers dans un même système de teinture, puis dans un même système de pliage et de stockage, entraîne la formation de boucles et de noeuds qui non seulement gênent et parfois même empêchent la circulation des brins, en provoquant l'arrêt de la machine, mais nuisent en outre à la qualité du traitement appliqué, de teinture en particulier. Or les perfectionnements introduits conformément à la présente invention permettent d'obtenir une qualité parfaite du pliage et du stockage, non seulement dans le cas d'un seul brin de tissu, mais, surtout, lorsque deux brins, et même trois, sont simultanément en circulation à travers le même système de teinture et aboutissent, après pliage, dans le même compartiment de stockage. En multipliant le nombre de brins traités, pliés et stockés simultanément, on obtient une augmentation considérable de la capacité de la machine conforme à l'invention et, par suite, de son rendement, en même temps qu'une réduction sensible du prix de revient des traitements réalisés dans la machine.

Il peut être avantageux, pour certains traitements aqueux, de teinture notamment, appliqués à certaines catégories de tissus, de pouvoir disposer de deux systèmes de teinture dans une même machine. En pareil cas, représenté schématiquement à la figure 8, le premier système de teinture 1, est disposé à la remontée du tissu 5, comme dans le mode de réalisation précédemment décrit, tandis que le deuxième sysème de teinture 33 est disposé à la descente du tissu, précédant la boite 10 en forme de J de réception et de guidage du tissu vers le compartiment de stockage 4, c'est-à-dire que les systèmes de teinture 1 et 33 sont disposés de part et d'autre du rouleau d'appel moteur cylindrique 34 qui a pour rôle d'appeler le tissu à sa sortie du système de teinture 1, pour le ramener au compartiment de stockage 4 par l'intermédiaire de la boite en forme de J, 10 et du système de teinture 33.

Une telle machine, équipée de deux systèmes de teinture respectivement à la remontée et à la descente du tissu, peut, si on le désire, être équipée de moyens de pliage, tels qu'anneau ou tels que le double-entonnoir représenté à la figure 6, lesquels sont alors interposés entre la sortie du système de teinture 33 et l'entrée de la boite 10 en forme de J.

La disposition de deux systèmes de teinture, l'un à la remontée du tissu et l'autre à la descente du tissu, a pour résultat d'augmenter l'effet d'imprégnation du tissu en bain de teinture, au cours d'une même opération, sans présenter les inconvénients des machines connues, grâce à la disposition d'un système de teinture à la remontée du tissu.

Conformément à l'invention, le deuxième système de teinture, disposé à la descente du tissu est avantageusement un système amovible dont l'alimentation en bain de teinture est, de préférence, faite suivant un débit réduit, notamment dans le cas du traitement de brins simultanément dans la machine.

La machine conforme à l'invention est dotée de dispositifs de sécurité associés respectivement à la boite 10 en forme de J et aux moyens de déplacement mécaniques du tissu dans le compartiment de stockage 4. Le dispositif de sécurité 13 monté à l'extrémité suérieure de la boite 10 en forme de J a pour rôle de détecter un stockage du tissu à un niveau trop élevé dans la boite 10, qui serait le signe d'une vitesse de déplacement inadaptée dans le compartiment de stockage 4, à la remontée. Le dispositif de sécurité 13 peut être constitué, par exemple, par un entonnoir pouvant pivoter autour d'un axe horizontal, en cas de détection d'un stockage trop haut, pour déclencher un contacteur qui arrête le rouleau d'appel 6, 7, 9 ou analogue et, en cas de besoin, peut inverser le sens de fonctionnement de celui-ci jusqu'à ce que le stockage ait atteint, dans la boite 10, un niveau plus bas compatible avec les nécessités du fonctionnement de la machine, l'entonnoir 13 reprenant alors sa position de repos et libérant le contacteur de déclenchement.

Un autre dispositif de sécurité, désigné par la référence 14, est associé au compartiment de stockage; il peut être constitué, par exemple, par une paroi 14 pivotante, dont le pivotement est provoqué par un avancement trop important du tissu dans le compartiment, au voisinage de la remontée du tissu, dans une mesure propre à risquer de provoquer une interférence avec le tissu en plis 11 sortant de la boite 10 en forme de J (cf. Figure 7) ou avec la boite 10 elle-même (cf. figure 4). Le pivotement de la paroi 14 entraîne un réglage de la vitesse de fonctionnement des moyens mécaniques de déplacement du tissu dans le compartiment, 4, en particulier un réglage de la vitesse du tapis roulant (figure 7) ou un réglage de la vitesse de rotation du cylindre rotatif ou de la couronne rotative qui constitue le compartiment de stockage.

A leur sortie de la machine de traitement aqueux, à l'issue du dernier passage dans les systèmes de teinture, de pliage et de stockage, les brins de tissus sont déchargés de la machine à l'aide d'un dispositif de déchargement qui peut être soit fixé à la machine (cf. figure 9), soit indépendant de celle-ci et fixé au sol (cf. figures 10 et 11). Le dispositif de déchargement de tissu conforme à l'invention est monté à la sortie de la machine de traitement aqueux. Bien qu'il soit propre à décharger un nombre quelconque de brins et notamment un seul brin ou plus de deux brins à la fois, il sera décrit ci-après en se référant à un exemple d'application au déchargement de deux brins, un tel exemple étant de nature à illustrer clairement l'efficacité dudit dispositif. En effet, lorsque deux brins (ou plus) ont circulé simultanément en une pluralité de passages, à travers le système de teinture, puis ont été soumis aux opérations de pliage et de stockage, un certain nombre de torsions peuvent s'être produites et empêcher une séparation aisée des deux brins (ou plus) à la fin du traitement, lors du déchargement. Le dispositif de déchargement conforme à la présente invention a pour but de défaire lesdites torsions simultanément aux opérations de déchargement et comporte, à cet effet, les organes suivants: selon un premier mode de réalisation dans lequel le dispositif est monté sur la machine de traitement aqueux, il comporte un entonnoir 15 rotatif à la paroi interne duquel sont solidarisés deux anneaux 16 prévus pour le passage d'un brin 18 dans chacun d'eux après détorsion des brins torsadés 17. Un rouleau moteur 19 solidaire de l'entonnoir 15 est monté au-dessous de chacun des anneaux 16; le contact de torsions des brins avec l'entonnoir 15 détermine la mise en rotation de ce dernier jusqu'à l'élimination des torsions et l'arrêt des rouleaux moteurs 19 pendant le même temps. Les deux brins sont reçus soit dans deux chariots distincts 20 de préférence montés sur une plaque rotative 21 dont la rotation est coordonnée à celle de l'entonnoir 15, soit dans un chariot unique fixe, à deux zones de stockage concentriques. Bien entendu, l'entonnoir rotatif 15 de détorsion ne constitue qu'un exemple non limitatif de réalisation, bien d'autres solutions équivalentes pouvant lui être substituées, notamment deux tiges solidaires et rotatives.

Selon un autre mode de réalisation des moyens de déchargement, dans lequel le dispositif est indépendant de la machine, lesdits moyens comprennent une plaque rotative 22 qui porte une tige axiale 23 qui supporte à son extrémité supérieure une tige de support 24 des deux anneaux 25 et au-dessous de la tige 24, une deuxième tige 26, parallèle à la première, sur laquelle sont montés deux rouleaux monteurs de déchargement 27, l'ensemble 26-27 pouvant éventuellement être remplacé par un rouleau moteur unique. La torsion des brins 28 parvenant au niveau des anneaux 25 déterminera, par l'intermédiaire de la tige axiale 23, l'entraînement en rotation de la plaque rotative 22 jusqu'à la disparition des torsions, et le déchargement des brins séparés 29, dans les chariots 30 (figure 10). Suivant une variante de réalisation de ce dispositif, représentée schématiquement à la figure 11, les chariots 30 sont remplacés par un chariot unique 31 monté sur une plaque pivotante 32, à laquelle est solidarisée la tige axiale 23 qui porte les anneaux 25 et les rouleaux moteurs 27.

La motorisation du ou des rouleaux moteurs de déchargement 19 ou 27 est assurée soit par une alimentation électrique rotative, soit par un système à crémaillère.

## Revendications

1. Machine de traitement aqueux, et notamment de teinture ou de blanchiment, des tissus en pièces, comportant au moins un compartiment de stockage (4) du tissu, pourvu de moyens mécaniques de déplacement du tissu, un système de teinture disposé à la remontée du tissu, peu après la sortie de celui-ci d'au moins un compartiment de stockage, des moyens mécaniques de retour du tissu dans le ou les compartiment(s) de stockage, après passage du tissu dans le système de teinture disposé à la remontée du tissu, lesquels moyens sont montés à la sortie de ce système de teinture, des moyens de circulation du bain de teinture ou analogue dans la machine, tels qu'une pompe, laquelle machine est caractérisée en ce qu'elle comprend, en outre, au moins un dispositif de réception et de guidage (10) du tissu (5) vers le ou les compartiment(s) de stockage, montés sur le parcours de retour du tissu (5) audit ou auxdits compartiment(s) de stockage (4), au-delà des moyens mécaniques de retour du tissu, ainsi qu'éventuellement des moyens de déchargement du tissu (22 à 27), les moyens précités étant associés à des moyens de réglage de la température dudit bain et à des moyens d'épuration dudit bain avant son recyclage dans la machine.

2. Machine de traitement selon la Revendication 1, caractérisée en ce qu'elle comporte au moins un deuxième système de teinture (33) monté de façon éventuellement amovible sur le parcours de retour du tissu (5) vers le ou les compartiment(s) de stockage (4), entre lesdits moyens mécaniques de retour du tissu et le ou les dispositif(s) de réception et de guidage (10) du tissu vers le ou les compartiment(s) de stockage.

3. Machine de traitement selon l'une quelconque des Revendications 1 et 2, caractérisée en ce que le ou les dispositif(s) de réception et de guidage (10) du tissu (5) vers le ou les compartiment(s) de stockage (4) est ou sont constitué(s) par au moins une boîte en forme de J.

4. Machine de traitement selon l'une quelconque des Revendications 1 et 2, caractérisée en ce que les moyens mécaniques de retour du tissu, sont associés à des moyens de pliage (6, 7, 8, 9) du tissu.

5. Machine de traitement selon l'une quelconque des Revendications 1 et 2, caractérisée en ce que les moyens mécaniques de déplacement du tissu dans le ou les compartiment(s) de stockage, sont constitués par la rotation dudit ou desdits compartiment(s) de stockage (4) autour de leur axe vertical.

6. Machine de traitement selon l'une quelconque des Revendications 1 à 5, caractérisée en ce que des moyens de pliage (6, 7, 8, 9) du tissu (5) sont intercalés entre le ou les deuxième(s) système(s) de teinture (33) monté(s) sur le parcours de retour du tissu vers le ou les compartiment(s) de stockage (4), et le ou les dispositif(s) de réception et de guidage (10) du tissu vers le ou les compartiment(s) de stockage (4).

7. Machine de traitement selon l'une quelconque des Revendications 1 à 5, caractérisée en ce que les moyens de pliage (6, 7, 8, 9) du tissu font partie intégrante des moyens mécaniques de retour du tissu dans le ou les compartiment(s) de stockage.

8. Machine de traitement selon la Revendication 7, caractérisée en ce que les moyens de pliage et les moyens de retour mécaniques du tissu intégrés auxdits moyens de pliage sont constitués par un rouleau moteur de section non cylindrique (6), et en particulier de section ovale ou polygonale.

9. Machine de traitement selon la Revendication 7, caractérisée en ce que les moyens de pliage et les moyens mécanique de retour du tissu intégrés auxdits moyens de pliage du tissu, sont constitués par un disque plat (9).

10. Machine de traitement selon la Revendication 7, caractérisée en ce que les moyens de pliage et les moyens mécaniques de retour intégrés auxdits moyens de pliage du tissu, sont constitués par un rouleau cylindrique (7) d'axe incliné sur l'horizontale, comportant des gorges de maintien du tissu.

11. Machine de traitement selon la Revendication 7, caractérisée en ce que les moyens de pliage et les moyens mécaniques de retour du tissu intégrés auxdits moyens de pliage du tissu sont constitués par un rouleau cylindrique (7) d'axe incliné sur l'horizontale dont les flasques sont solidaires de l'axe horizontal sur lequel ledit rouleau est incliné.

12. Machine de traitement selon les Revendications 1 à 5, caractérisée en ce que les moyens de retour mécaniques du tissu dans le ou les compartiment(s) de stockage sont constitués par au moins un rouleau moteur cylindrique d'appel du tissu, auquel sont éventuellement associés des moyens de pliage du tissu distincts desdits moyens de retour mécaniques du tissu.

13. Machine de traitement selon l'une quelconque des Revendications 1 à 12, caractérisée en ce que lesdits moyens de pliage (6, 7, 8, 9) sont animés d'un mouvement circulaire.

14. Machine de traitement selon l'une quelconque des Revendications 4, 6, 7, caractérisée en ce que lesdits moyens de pliage sont animés d'un mouvement de va-et-vient.

15. Machine de traitement selon l'une quelconque des Revendications 4, 6, 7, caractérisée en ce que lesdits moyens de pliage sont constitués par au moins un anneau.

16. Machine de traitement selon l'une quelconque des Revendications 4, 6, 7, caractérisée en ce que lesdits moyens de pliage sont constitués par au moins un double entonnoir (8).

17. Machine de traitement selon l'une quelconque des Revendications 12 à 16, caractérisée en ce que lesdits moyens de pliage (6, 7, 8, 9) sont montés à la suite du ou des rouleau(x) moteur(s) d'appel cylindrique(s).

18. Machine de traitement selon l'une quelconque des Revendications 1 à 17, caractérisée en ce que la ou chaque boîte en forme de J (10) de réception et de guidage du tissu vers le ou les compartiment(s) de stockage (4), est équipée d'un dispositif de sécurité (13) qui détecte un stockage trop haut du tissu dans la ou chaque boîte en forme de J (10) et provoque l'arrêt des moyens de retour du tissu et éventuellement l'inversion de leur sens de fonctionnement jusqu'à l'évacuation du trop-plein de la boîte considérée.

19. Machine de traitement selon la Revendication 18, caractérisée en ce que ledit dispositif de sécurité est constitué par un entonnoir pivotant autour d'un axe horizontal, associé à l'extrémité supérieure de ladite boîte (10).

20. Machine de traitement selon l'une quelconque des Revendications 1 à 19, caractérisée en ce qu'elle est pourvue d'au moins un dispositif de sécurité (14) associé au ou aux compartiment(s) de stockage (4), lequel dispositif comporte des moyens de détection de toute anomalie de l'avancement du stock de tissu dans ledit ou lesdits compartiment(s), et des moyens pour le réglage de la vitesse de déplacement du stock de tissu dans le ou les compartiment(s) de stockage.

21. Machine de traitement selon la Revendication 20, caractérisée en ce que ledit dispositif de sécurité (14) est constitué par une paroi pivotante associée à un interrupteur de fin de course, lui-même éventuellement associé à un variateur de vitesse qui règle la vitesse de fonctionnement des moyens mécaniques de déplacement du tissu associés au(x) compartiment(s) de stockage (4), laquelle paroi pivotante détecte le passage du stock de tissu en plis prêt à la remontée, et dont le pivotement provoque l'arrêt et/ou le réglage de la vitesse de fonctionnement desdits moyens de déplacement du tissu.

22. Machine de traitement selon l'une quelconque des Revendications 1 à 20, caractérisée en ce que la circulation du tissu et l'écoulement du bain, de teinture notamment, dans le(s) premier(s) et/ou le(s) deuxième(s) système(s) de teinture, ont lieu à contre-courant l'un de l'autre.

23. Machine de traitement selon la Revendication 1, dans laquelle les moyens de déchargement (22 à 27) du stock de tissu traité, de la machine, comprennent autant d'anneaux (25) qu'il y a de brins à décharger (28), chaque brin à décharger passant dans un anneau correspondant, lesdits moyens de déchargement étant caractérisés en ce qu'ils comprennent, en outre, au moins un organe apte à être entraîné en rotation ou en pivotement en présence d'une torsion pour défaire celle-ci, ladite torsion étant décelée au niveau du ou desdits anneau(x) (25), et au moins un bac de réception (31) du ou des brin(s) de tissu déchargé(s) (29).

24. Machine de traitement selon la Revendication 23, caractérisée en ce que l'organe apte à être entraîné en rotation ou en pivotement est constitué par un entonnoir (15) solidaire de la machine, auquel est ou sont solidarisé(s) l'anneau ou les anneaux destiné(s) au passage d'un brin du tissu, lequel entonnoir (15) est entraîné en rotation ou en pivotement par la détection de la présence de torsions et s'arrête en l'absence de passage de torsions.

25. Machine de traitement selon la Revendication 23, caractérisée en ce que l'organe apte à être entraîné en rotation ou en pivotement, est constitué par deux tiges solidaires (23, 24) entre elles d'une part, et de l'anneau ou des anneaux (25) d'autre part.

26. Machine de traitement selon la Revendication 22, caractérisée en ce que l'organe apte à être entraîné en rotation ou en pivotement, est constitué par une plaque rotative ou pivotante (22) sur laquelle est monté au moins un bac de réception (31) du ou des brin(s) de tissu déchargé(s) (29), laquelle plaque (22) porte une tige axiale (23) qui supporte à son extrémité supérieure, respectivement l'anneau ou les anneaux (25) et le ou les rouleau(x) moteur(s) de déchargement (27), l'entraînement en rotation de l'ensemble étant déterminé par la détection de la présence de torsions.

27. Machine de traitement selon l'une quelconque des Revendications 22 à 25, caractérisée en ce que le bac de réception (31) du tissu déchargé, comrend, dans le cas de l'application du dispositif de déchargement au . déchargement d'une pluralité de brins, autant de compartiments que de brins à décharger (29), ou bien il est remplacé par une pluralité de chariots (30) indépendants contigüs.

## Patentansprüche

1. Einrichtung zur Nassbehandlung, insbesondere zum Färben oder Bleichen, von Stoffstücken, mit mindestens einem Speicherbehälter (4) für den Stoff, der mit mechanischen Einrichtungen zum Verlagern des Stoffes versehen ist, einem Färbsystem, das am Anstieg des Stoffes kurz hinter dessen Austritt aus mindestens einem Speicherbehälter angeordnet ist, mechanischen Einrichtungen zum Zurückführen des Stoffes in den oder die Speicherbehälter nach Durchgang des Stoffes durch das am Anstieg des Stoffes gelegene Färbsystem, wobei diese Einrichtungen am Auslaß des Färbsystems angeordnet sind, sowie Einrichtungen wie etwa einer Pumpe zum Zirkulieren des Färb-oder analogen Bades in der Behandlungseinrichtung, dadurch gekennzeichnet, daß sie ferner mindestens eine Vorrichtung (10) zum Aufnehmen und Führen des Stoffes (5) zu dem oder den Speicherbehälter(n) aufweist, welche auf dem Rückweg des Stoffes (5) zu dem oder den Speicherbehälter(n) (4) jenseits der mechanischen Einrichtungen zum Zurückführen des Stoffes angeordnet ist, sowie ggf. Einrichtungen (22-27) zum Abgeben des Stoffes, und. daß die erwähnten Einrichtungen mit Einrichtungen zum Regeln der Temperatur des Bades und mit Einrichtungen zum Reinigen des Bades vor dessen Rezirkulation in die Behandlungseinrichtung verbunden sind.

2. Behandlungseinrichtung nach Anspruch 1, gekennzeichnet durch mindestens ein zweites Färbsystem (33), das ggf. abnehmbar auf dem Rückweg des Stoffes (5) zu dem oder den Speicherbehälter(n) (4) angeordnet ist, und zwar zwischen den mechanischen Einrichtungen zum Zurückführen des Stoffes und der oder den Vorrichtung(en) (10) zum Aufnehmen und Führen des Stoffes zu dem oder den Speicherbehälter(n).

3. Behandlungseinrichtung nach einem der Ansprüche 1 und 2, dadurch gekennzeichnet, daß die Vorrichtung oder Vorrichtungen (10) zum Aufnehmen und Führen des Stoffes (5) zu dem oder den Speicherbehälter(n) (4) von mindestens einem J-förmigen Gehäuse gebildet wird order werden.

4. Behandlungseinrichtung nach einem der Ansprüche 1 und 2, dadurch gekennzeichnet, daß die mechanischen Einrichtungen zum Zurückführen des Stoffes mit Einrichtungen (6, 7, 8, 9) zum Falten des Stoffes verbunden sind.

5. Behandlungseinrichtung nach einem der Ansprüche 1 und 2, dadurch gekennzeichnet, daß die mechanischen Einrichtungen zum Verlagern des Stoffes in den oder die Speicherbehälter durch die Drehung des oder der Speicherbehälter (4) um ihre vertikale Achse realisiert sind.

6. Behandlungseinrichtung nach einem der Ansprüche 1 bis 5, dadurch gekennzeichnet, daß Einrichtungen (6, 7, 8, 9) zum Falten des Stoffs (5) eingeschaltet sind zwischen das oder die zweite(n) Färbsystem(e) (33), die auf dem Rückweg des Stoffes zu dem oder den Speicherbehälter(n) (4) liegen, und die Vorrichtung oder Vorrichtungen (10) zum Aufnehmen und Führen des Stoffes zu dem oder den Speicherbehälter(n) (4).

7. Behandlungseinrichtung nach einem der Ansprüche 1 bis 5, dadurch gekennzeichnet, daß die Einrichtungen (6, 7, 8, 9) zum Falten des Stoffes einen integrierenden Bestandteil der mechanischen Einrichtungen zum Zurückführen des Stoffes zu dem oder den Speicherbehälter(n) bilden.

8. Behandlungseinrichtung nach Anspruch 7, dadurch gekennzeichnet, daß die Einrichtungen zum Falten und die mit ihnen integrierten mechanischen Einrichtungen zum Zurückführen des Stoffes von einer Antriebsrolle (6) mit nicht zylindrischem, insbesondere ovalem oder polygonalem Querschnitt gebildet werden.

9. Behandlungseinrichtung nach Anspruch 7, dadurch gekennzeichnet, daß die Einrichtungen zum Falten und die mit ihnen integrierten mechanischen Einrichtungen zum Zurückführen des Stoffes von einer ebenen Scheibe (9) gebildet werden.

10. Behandlungseinrichtung nach Anspruch 7, dadurch gekennzeichnet, daß die Einrichtungen zum Falten und die mit ihnen integrierten mechanischen Einrichtungen zum Zurückführen von einer zylindrischen Rolle (7) gebildet werden, deren Achse einen Winkel mit der Horizontalen bildet, und die Rillen zum Halten des Stoffes aufweist.

11. Behandlungseinrichtung nach Anspruch 7, dadurch gekennzeichnet, daß die Einrichtungen zum Falten und die mit ihnen integrierten mechanischen Einrichtungen zum Zurückführen des Stoffes von einer zylindrischen Rolle (7) gebildet werden, deren Achse einen Winkel mit der Horizontalen bildet, und deren Flansche mit der horizontalen Achse verbunden sind, gegenüber der die Rolle geneigt ist.

12. Behandlungseinrichtung nach den Ansprüchen 1 bis 5, dadurch gekennzeichnet, daß die mechanisch Einrichtungen zum Zurückführen des Stoffes in den oder die Speicherbehälter von mindestens einer antreibenden zylindrischen Abzugsrolle für den Stoff gebildet werden, mit der ggf. von den mechanischen Einrichtungen zum Zurückführen des Stoffes gesonderte Einrichtungen zum Falten des Stoffs verbunden sind.

13. Behandlungseinrichtung nach einem der Ansprüche 1 bis 12, dadurch gekennzeichnet, daß die Einrichtungen (6, 7, 8, 9) zum Falten zur Durchführung einer kreisförmigen Bewegung angetrieben werden.

14. Behandlungseinrichtung nach einem der Ansprüche 4, 6, 7, dadurch gekennzeichnet, daß die Einrichtungen zum Falten zur Durchführung einer hin- und hergehenden Bewegung angetrieben werden.

15. Behandlungseinrichtung nach einem der Ansprüche 4, 6, 7, dadurch gekennzeichnet, daß die Einrichtungen zum Falten von mindestens einem Ring gebildet werden.

16. Behandlungseinrichtung nach einem der Ansprüche 4, 6, 7, dadurch gekennzeichnet, daß die Einrichtungen zum Falten von mindestens einem Doppeltrichter (8) gebildet werden.

17. Behandlungseinrichtung nach einem der Ansprüche 12 bis 16, dadurch gekennzeichnet, daß die Einrichtungen (6, 7, 8, 9) zum Falten hinter der oder den antreibenden zylindrischen Abzugsrolle(n) angeordnet sind.

18. Behandlungseinrichtung nach einem der Ansprüche 1 bis 17, dadurch gekennzeichnet, daß das oder jedes J-förmige Gehäuse (10) zum Aufnehmen und Führen des Stoffes zu dem oder den Speicherbehälter(n) (4) mit einer Sicherheitsvorrichtung (13) ausgerüstet ist, die eine zu hohe Speicherung des Stoffes in dem oder jedem J-förmigen Gehäuse (10) ermittelt und den Stillstand der Einrichtungen zum Zurückführen des Stoffes und ggf. die Unkehr ihrer Wirkungsrichtung bis zum Entfernen der Überfüllung des jeweiligen Gehäuses bewirkt.

19. Behandlungseinrichtung nach Anspruch 18, dadurch gekennzeichnet, daß die Sicherheitsvorrichtung von einem um eine horizontale Achse schwenkenden Trichter gebildet wird, der mit dem oberen Ende des Gehäuses (10) verbunden ist.

20. Behandlungseinrichtung nach einem der Ansprüche 1 bis 19, gekennzeichnet durch mindestens eine mit dem oder den Speicherbehälter(n) (4) verbundene Sicherheitsvorrichtung (14), die Einrichtungen zum Prüfen jeglicher Unregelmäßigkeit beim Vorrücken des Stoffvorrats in dem oder den Speicherbehälter(n) und Einrichtungen zum Regeln der Transportgeschwindigkeit des Stoffvorrats in dem oder den Speicherbehälter(n) aufweist.

21. Behandlungseinrichtung nach Anspruch 20, dadurch gekennzeichnet, daß die Sicherheitsvorrichtung (14) von einer schwenkbaren Wand gebildet wird, die mit einem Endschalter verbunden ist, der seinerseits ggf. mit einem Geschwindigkeitsregler in Verbindung steht, welcher die Arbeitsgeschwindigkeit der dem oder den Speicherbehälter(n) (4) zugeordneten mechanischen Einrichtungen zum Transport des Stoffes regelt, wobei die Schwenkbare Wand den Durchgang des Vorrats an gefaltetem, zum Anstieg bereiten Stoffes ermittelt und ihre Schwenkbewegung den Stillstand und/oder die Regelung der Arbeitsgeschwindigkeit der Einrichtungen zum Transport des Stoffes hervorruft.

22. Behandlungseinrichtung nach einem der Ansprüche 1 bis 20, dadurch gekennzeichnet, daß die Zirkulation des Stoffes und das Fließen des Bades, insbesondere des Färbbades, in dem oder den ersten und/oder dem oder den zweiten Färbsystem(en) im Gegenstrom erfolgen.

23. Behandlungseinrichtung nach Anspruch 1, bei der die Einrichtungen (22-27) zum Abgeben des Vorrats an behandeltem Stoff aus der Behandlungseinrichtung ebenso viele Ringe (25) wie abzugebende Stränge (28) aufweist und jeder abzugebende Strang durch einen entsprechenden Ring läuft, und wobei die Abgabeeinrichtungen mindestens dadurch gekennzeichnet sind, daß sie ferner mit mindestens einem Element, das bei Vorliegen einer in der Höhe des oder der Ringe(s) (25) festgestellten Verdrillung zu deren Beseitigung zur Durchführung einer Dreh- oder Schwenkbewegung antreibbar ist, und mit mindestens einem Aufnahmebehälter (31) für den oder die abgegebenen Sträng(e) des Stoffes (29) versehen ist.

24. Behandlungseinrichtung nach Anspruch 23, dadurch gekennzeichnet, daß das zur Durchführung einer Dreh- oder Schwenkbewegung antreibbare Element von einem mit der Behandlungseinrichtung fest verbundenen Trichter (15) gebildet wird, an dem der Ring oder die Ringe für den Durchgang eines Stranges des Stoffes befestigt ist bzw. sind, wobei der Trichter (15) durch die Ermittlung des Auftretens von Verdrillungen zur Durchführung der Dreh- oder Schwenkbewegung angetrieben wird und zum Stillstand kommt, wenn keine Verdrillungen hindurchlaufen.

25. Behandlungseinrichtung nach Anspruch 23, dadurch gekennzeichnet, daß das zur Durchführung von Dreh- oder Schwenkbewegungen antreibbare Element von zwei Stangen (23, 24) gebildet wird, die einerseits miteinander und andererseits mit dem Ring oder den Ringen (25) verbunden sind.

26. Behandlungseinrichtung nach Anspruch 23, dadurch gekennzeichnet, daß das zur Durchführung von Dreh- oder Schwenkbewegungen antreibbare Element von einer drehbaren oder schwenkbaren Platte (22) gebildet wird, auf der mindestens ein Aufnahmebehälter (31) für den oder die abgegebenen Sträng(e) des Stoffes (29) angeordnet ist, wobei die Platte (21) eine axiale Stange (23) trägt, die an ihrem oberen Ende jeweils mit dem Ring oder den Ringen (25) und der oder den angetriebenen Abgaberolle(n) (27) versehen ist und der Drehantrieb der Anordnung durch die Ermittlung der Anwesenheit von Verdrillungen bestimmt wird.

27. Behandlungseinrichtung nach einem der Ansprüche 23 bis 25, dadurch gekennzeichnet, daß der Aufnahmebehälter (31) für den abgegebenen Stoff dann, wenn die Abgabevorrichtung zur Abgabe einer Mehrzahl von Strängen verwendet wird, ebensoviele Abteile wie abzugebende Stränge (29) umfaßt oder auch durch eine Mehrzahl von unabhängigen, einander benachbarten Wagen (30) ersetzt ist.

## Claims

1. A machine for the aqueous treatment, particularly dyeing or bleaching, of woven materials in pieces, comprising at least one compartment (4) for storing the woven material, provided with mechanical means for moving the woven material, a dyeing system disposed in the upward path of the woven material, shortly after the exit of said latter from at least one storage compartment, mechanical means for returning the woven material to the -storage compartment(s), after the material has travelled through the dyeing system disposed at the upward path of the woven material, which means are mounted at the outlet of this dyeing system, means for circulating the dye bath or similar in the machine, such as a pump, which machine is characterized in that it further comprises at least one device (10) for receiving and guiding the woven material (5) towards the storage compartment(s), mounted in the return path of the woven material (5) to said storage compartment(s) (4), beyond the mechanical means for returning the woven material, as well possibly as means for discharging the woven material (22 to 27), said means being associated with means for adjusting the temperature of said bath and with means for purifying said bath before recycling same in the machine.

2. The treatment machine according to claim 1, characterized in that it comprises at least a second dyeing system (33) mounted possibly removably in the return path of the woven material (5) towards the storage compartment(s) (4), between said mechanical means for returning the woven material and the device(s) (10) for receiving and guiding the woven material towards the storage compartment(s).

3. The treatment machine according to any one of claims 1 and 2, characterized in that the device(s) (10) for receiving and guiding the woven material (5) towards the storage compartment(s) (4) is or are formed by at least one box in the form of a J.

4. The treatment machine according to any one of claims 1 and 2, characterized in that the mechanical means for returning the woven material are associated with means (6, 7, 8, 9) for folding the material.

5. The treatment machine according to any one of claims 1 and 2, characterized in that the mechanical means for moving the woven material in the storage compartment(s) are formed by the rotation of said storage compartment(s) (4) about their vertical axis.

6. The treatment machine according to any one of claims 1 to 5, characterized in that means (6, 7, 8, 9) for folding the woven material

(5) are inserted between the second dyeing system(s) (33) mounted in the path for returning the woven material to the storage compartment(s) (4) and the device(s) (10) for receiving and guiding the woven material towards the storage compartment(s) (4).

7. The treatment machine according to any one of claims 1 to 5, characterized in that the means (6, 7, 8, 9) for folding the woven material form an integral part of the mechanical means for returning the woven material to the storage compartment(s).

8. The treatment machine according to claim 7, characterized in that the folding means and the mechanical means for returning the woven material integrated with said folding means are formed by a drive roller having a non cylindrical section (6), and in particular an oval or polygonal section.

9. The treatment machine according to claim 7, characterized in that the folding means and the mechanical means for returning the woven material integrated with said means for folding the woven material are formed by a flat disk (9).

10. The treatment machine according to claim 7, characterized in that the folding means and the mechanical return means integrated with said means for folding the woven material are formed by a cylindrical roller (7) with its axis inclined with respect to the horizontal, comprising grooves for holding the woven material.

11. The treatment machine according to claim 7, characterized in that the folding means and the mechanical means for returning the woven material integrated with said means for folding the woven material are formed by a cylindrical roller (7) whose axis is inclined with respect to the horizontal and whose flanges are integral with the horizontal shaft on which the roller is inclined.

12. The treatment machine according to claims 1 to 5, characterized in that the mechanical means for returning the woven material to the storage compartment(s) are formed by at least one cylindrical drive roller for urging the woven material, with which are possibly associated means for folding the woven material separate from said mechanical means for returning the woven material.

13. The treatment machine according to any one of claims 1 to 12, characterized in that said folding means (6, 7, 8, 9) are driven with a circular motion.

14. The treatment machine according to any one of claims 4, 6, 7, characterized in that said folding means are driven with a reciprocal motion.

15. The treatment machine according to any one of claims 4, 6, 7, characterized in that said folding means are formed by at least one ring.

16. The treatment machine according to any one of claims 4, 6, 7, characterized in that said folding means are formed by at least one double funnel (8).

17. The treatment machine according to any one of claims 12 to 16, characterized in that said folding means (6, 7, 8, 9) are mounted after the cylindrical drive roller(s).

18. The treatment machine according to any one of claims 1 to 17, characterized in that the or each box in the shape of a J (10) for receiving and guiding the woven material towards the storage compartment(s) (4) is fitted with a safety device (13) which detects storage of the woven material which is too high in the or each J-shaped box (10) and causes stoppage of the woven material return means and possibly reversal of their operating direction until the overflow has been removed from the box considered.

19. The treatment machine according to claim 18, characterized in that said safety device is formed by a funnel pivoting about a horizontal axis, associated with the upper end of said box (10).

20. The treatment machine according to any one of claims 1 to 19, characterized in that it is provided with at least one safety device (14) associated with the storage compartment(s) (4), which device comprises means for detecting any anomaly in the advancement of the woven material stock into said compartment(s) and means for adjusting the moving speed of the woven material stock into the storage compartment(s).

21. The treatment machine according to claim 20, characterized in that said safety device (14) is formed by a pivoting wall associated with an end of travel switch, itself possibly associated with a speed variator which adjusts the operating speed of the mechanical means for moving the woven material associated with the storage compartment(s) (4), which pivoting wall detects the passage of the woven material stock in folds ready for the _{J}pward motion, and the pivoting of which causes stoppage and/or adjustment of the operating speed of said woven material moving means.

22. The treatment machine according to any me of claims 1 to 20, characterized in that the movement of the woven material and the flow of the bath, particularly of dye, into the first and second dyeing system(s) take place in a counter current flow with respect to each other.

23. The treatment machine according to claim 1, in which the means (22 to 27) for discharging the treated woven material stock, from the machine, comprise as many rings (25) as there are strands to be discharged (28), each strand to be discharged passing into a corresponding ring, said discharge means being characterized in that they further comprise at least one member adapted to be rotated or pivoted in the presence of a twist so as to undo same, said twist being detected at the level of said ring (25), and at least one tank (31) for receiving the discharged strand(s) of woven material (26).

24. The treatment machine according to claim 23, characterized in that the member adapted to be rotated or pivoted is formed by a funnel (15) integral with the machine, with which the ring(s) intended for passing a length of the woven material is or are integral, which funnel (15) is rotated or pivoted by detection of the presence of twists and stops in the absence of twists.

25. The treatment machine according to claim 23, characterized in that the member adapted to be rotated or pivoted is formed by two rods (23, 24) integral with each other, on the one hand, and with the ring or rings (25) on the other hand.

26. The treatment machine according to claim 23, characterized in that the member adapted to be rotated or pivoted is formed by a rotary or pivoting plate (22) on which is mounted at least one tank (31 ) for receiving the discharged strand(s) of woven material (29), which plate (22) carries an axial rod (23) which carries at its upper end, respectively the ring or rings (25) and the discharge drive roller(s) (27), rotation of the assembly being determined by detection of the presence of twists.

27. The treatment machine according to any one of claims 23 to 25, characterized in that the tank (31) for receiving the discharged woven material comprises, in the case of application of the discharge device to the discharge of a plurality of strands, as many compartments as there are strands to be discharged, or else is replaced by a plurality of independent contiguous carriages (30).
